# EUROPÄISCHE PATENTSCHRIFT

(11) **EP 4 122 054 B1**
(45) Veröffentlichungstag und Bekanntmachung des Hinweises auf die Patenterteilung: **18.12.2024**
(21) Anmeldenummer: 21714305.6
(22) Anmeldetag: 08.03.2021
(51) Int. Cl.: H01R 13/514, H01R 25/00

(54) **MODULARES HOCHSTROMSTECKVERBINDERSYSTEM**
MODULAR HIGH-CURRENT CONNECTOR SYSTEM
SYSTÈME DE CONNECTEUR MODULAIRE À COURANT ÉLEVÉ

(30) Priorität: 18.03.2020 DE 102020107396
(43) Veröffentlichungstag der Anmeldung: 25.01.2023
(73) Patentinhaber: HARTING Electric Stiftung & Co. KG, 32339 Espelkamp (DE)
(72) Erfinder: KROPIEWNICKI, Norbert, 32339 Espelkamp (DE); SPILKER, Nicole, 32339 Espelkamp (DE); ZIER, Sergej, 32339 Espelkamp (DE); BEISCHER, Thomas, 32339 Espelkamp (DE); HOPPE, Nando, 32339 Espelkamp (DE); KRÜGER, Benjamin, 32339 Espelkamp (DE)
(86) Internationale Anmeldenummer: PCT/DE2021/100234
(87) Internationale Veröffentlichungsnummer: WO 2021/185407

(56) Entgegenhaltungen:
- WO-A1-2019/219126
- DE-B3- 102018 127 720

## Beschreibung

Die Erfindung geht aus von einem modularen Hochstromsteckverbinder nach der Gattung des unabhängigen Anspruchs 1.

Derartige Hochstromsteckverbinder werden für Hochstromanwendungen und insbesondere zur Energieversorgung von Trafos verwendet.

### Stand der Technik

Die WO 2019/219126 A1 zeigt einen Steckverbinder für den Hochstromeinsatz. Zur höheren Energieübertragung können zwei Kontaktelemente miteinander gebrückt werden.

Derartige Steckverbinder sind in der Baugröße an das jeweilige Einsatzgebiet angepasst. Für unterschiedliche Einsatzgebiete werden in der Regel auch unterschiedliche Baugrößen verwendet.

Die DE 10 2018 127 720 B3 zeigt einen Hochstromsteckverbinder zum Ein- und/oder Anbau in oder an eine elektrische Vorrichtung. Bei dem Hochstromsteckverbinder handelt es sich um einen gewinkelten Steckverbinder, d.h. er besitzt einen Kabelabgang, der von seinem Gegensteckbereich abgewinkelt ist. Der Kabelabgang setzt sich in diesem Fall zusammen aus einer separaten Halteplatte und einem kabelanschlussseitigen, vom Gegensteckbereich abgewinkelten Teil des Gegenisolierkörpers.

Die WO 2019/219126 A1 zeigt einen Hochstromsteckverbinder, aufweisend einen Isolierkörper mit zumindest zwei Kontaktkammern, in denen jeweils ein eigenständiges Kontaktelement enthalten sind. Die Kontaktelemente können über ein flaches Metallstück, welches die Kontaktelemente jeweils umfasst, elektrisch gebrückt werden.

Das Deutsche Patent- und Markenamt hat in der Prioritätsanmeldung zu vorliegender Anmeldung den folgenden Stand der Technik recherchiert: DE 10 2018 127 720 B3 und WO 2019/ 219 126 A1.

### Aufgabenstellung

Die Aufgabe der Erfindung besteht darin einen Hochstromsteckverbinder vorzuschlagen, der modular an das jeweilige Einsatzgebiet angepasst werden kann.

Die Aufgabe wird durch den Gegenstand des unabhängigen Anspruchs 1 gelöst.

Vorteilhafte Ausgestaltungen der Erfindung sind in den Unteransprüchen und der folgenden Beschreibung angegeben.

Der erfindungsgemäße Hochstromsteckverbinder weist ein erstes Gehäuseteil und ein damit verbundenes zweites Gehäuseteil auf. Die Verbindung der beiden Gehäuseteile kann über eine Schraubverbindung realisiert sein.

Im ersten Gehäuseteil ist ein Stiftkontakt angeordnet. Das erste Gehäuseteil bildet den Steckbereich bzw. die Steckseite des Hochstromsteckverbinders aus. Der Kontaktstift bildet demnach das Kontaktierungsmittel für eine Buchse, beispielsweise eine Trafobuchse.

Im zweiten Gehäuseteil ist ein Anschlusskontaktelement zur elektrischen Verbindung mit einer anzuschließenden elektrischen Leitung angeordnet. Das zweite Gehäuseteil weist eine offene Gehäusewand auf. Diese offene Gehäuseseite kann über einen Gehäusedeckel verschlossen werden. Die Gehäusewand bildet jedoch gleichzeitig die Anschlussstelle zur Fixierung eines weiteren Gehäuseteils.

Vorzugsweise ist es möglich, den modularen Hochstromsteckverbinder mit einem dritten Gehäuseteil auszustatten. Das dritte Gehäuseteil wird an das zweite Gehäuseteil fixiert. Dazu wird vorzugsweise eine Schraubverbindung verwendet. In dem dritten Gehäuseteil ist analog zum zweiten Gehäuseteil ein weiteres Anschlusskontaktelement zur elektrischen Verbindung mit einer weiteren, anzuschließenden Leitung angeordnet.

Es ist möglich den modularen Hochstromsteckverbinder mit weiteren Gehäuseteilen, einem vierten, einem fünften und/oder einem sechsten Gehäuseteil, auszustatten. In jedem dieser Gehäuseteile ist jeweils ein Anschlusskontaktelement zur elektrischen Verbindung mit jeweils einer weiteren anzuschließenden Leitung angeordnet. Die Gehäuseteile werden hintereinander angeordnet und aneinander fixiert. Das dritte Gehäuseteil ist dann am zweiten Gehäuseteil fixiert, das vierte Gehäuseteil ist am dritten Gehäuseteil fixiert usw. Das jeweils letzte Gehäuseteil wird über den oben erwähnten Gehäusedeckel geschlossen, so dass der Hochstromsteckverbinder bzw. dessen Gehäuse insgesamt geschlossen und mediendicht ist. Hierdurch kann der Hochstromsteckverbinder beliebig erweitert werden. Hierfür können gleiche Bauteile verwendet werden. Auch die Verbindung mehrerer Gehäuseteile durch gemeinsame Verbindungselemente denkbar: Zwei Gehäuseteile -> mittellange Schrauben, drei Gehäuseteile -> längere Schrauben, etc.

An die einzelnen Anschlusskontaktelemente sind jeweils elektrische Leitungen angeschlossen. Bevorzugterweise sind die jeweiligen Anschlusskontaktelemente mit dem Stiftkontakt elektrisch leitend verbunden. Über mehrere, parallel angeschlossene Leitungen können höhere Ströme über den Stiftkontakt übertragen werden. Bei einer Leitung kann der Hochstromsteckverbinder beispielsweise 400A, bei zwei Leitungen 800A und bei drei Leitungen entsprechend 1200A übertragen. Der erfindungsgemäße Hochstromsteckverbinder kann beliebig erweitert und damit an verschiedene Einsatzgebiete angepasst werden.

Erfindungsgemäß weisen die Anschlusskontaktelemente jeweils einen Anschlussbereich und einen Kontaktbereich auf. An den Anschlussbereich werden die elektrischen Leitungen angeschlossen. Dies geschieht über eine Crimpverbindung. Dazu weist der Anschlussbereich eine zylinderförmige Öffnung auf. Eine Crimpverbindung bietet einen hohen Vibrationsschutz. Eine solche Anschlusstechnik findet daher insbesondere im Bahnbereich eine hohe Akzeptanz. Der Kontaktbereich des Anschlusskontaktelements weist eine zylinderförmige Durchgangsöffnung auf. Zur elektrischen Kontaktierung der Anschlusskontaktelemente wird der Stiftkontakt in die Durchgangsöffnungen der Anschlusskontaktelemente eingeführt. Die Durchmesser von Stiftkontakt und den einzelnen Durchgangsöffnungen sind dazu aufeinander abgestimmt.

Vorzugsweise sind die Öffnung bzw. die Crimpöffnung und die Durchgangsöffnung des jeweiligen Anschlusskontaktelements orthogonal zueinander ausgerichtet. Dadurch verlaufen die Anschlussrichtung der Leitungen und die Steckrichtung des Hochstromsteckverbinders ebenfalls orthogonal zueinander. Die Leitungen verlaufen flach vom angeschlossenen Gerät weg, was insbesondere im Bahnbereich Vorteile bietet, da die Leitungen flach an einer Wagonwand verlaufen und damit platzsparend verlegt werden können.

Um eine optimale elektrische Kontaktierung zwischen dem Anschlusskontaktelement und dem Stiftkontakt zu gewährleisten, ist vorzugsweise innerhalb der zylinderförmigen Durchgangsöffnung des jeweiligen Anschlusskontaktelements ein umlaufendes Kontaktband angeordnet.

Vorzugsweise ist der Stiftkontakt im Wesentlichen zylinderförmig ausgestaltet und weist einen Anschlussbereich und einen Kontaktbereich auf. Der Anschlussbereich bildet den oben beschriebenen, elektrischen Kontakt zwischen dem Stiftkontakt und den Anschlusskontaktelementen aus. Der Kontaktbereich bildet den elektrischen Kontakt zu einer Geräte- oder Anschlussbuchse.

Vorteilhafterweise weist der Kontaktbereich des Stiftkontakts ein umlaufendes Gewinde auf. Außerdem weist der Kontaktbereich des Stiftkontakts bevorzugt einen umlaufenden Ring auf. Das umlaufende Gewinde verläuft von der Kontaktspitze des Stiftkontakts gesehen bis zum umlaufenden Ring. Dadurch ist es möglich den Stiftkontakt mit einem so genannten Kabelschuh zu kontaktieren, der durch eine auf das Gewinde aufgeschraubte Mutter gegen den umlaufenden Ring gepresst wird. Eine derartige Kontaktierung hat sich als besonders langlebig und extrem Rüttelfest herausgestellt. Daher ist diese Kontaktierungstechnik insbesondere im Bahnbereich geeignet.

Vorzugsweise hat der Stiftkontakt im Kontaktbereich eine axiale Öffnung, die beispielsweise als Aufnahme für einen Schraubendreher oder einem Schraubenschlüssel, insbesondere einem Innensechskantschlüssel dient. Dadurch kann der Kontaktstift beim Festziehen der Kontermutter für den Kabelschuh fixiert werden. Auch eine Vieleckige Außenkontur ist sinnvollerweise derart ausführbar, dass ein Schraubenschlüssel aufgesetzt werden kann. Hierbei ist die Außenkontur jedoch innerhalb eines Innendurchmessers des Gewindes auszuführen.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung zweier erfindungsgemäßer Hochstromsteckverbinder,
- Fig. 2: eine seitliche Schnittdarstellung eines erfindungsgemäßen Hochstromsteckverbinders,
- Fig. 3: eine Schnittdarstellung eines Stiftkontakts welcher mit zwei Anschlusskontaktelementen im elektrischen Kontakt steht,
- Fig. 4: eine perspektivische Darstellung eines Stiftkontakts welcher mit zwei Anschlusskontaktelementen im elektrischen Kontakt steht,
- Fig. 5: eine Schnittdarstellung eines Anschlusskontaktelements,
- Fig. 6: eine Explosionsdarstellung eines erfindungsgemäßen Hochstromsteckverbinders und
- Fig. 7: eine perspektivische Schnittdarstellung des ersten Gehäuseteils des erfindungsgemäßen Hochstromsteckverbinders.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Richtungsangaben wie beispielsweise "links", "rechts", "oben" und "unten" sind mit Bezug auf die jeweilige Figur zu verstehen und können in den einzelnen Darstellungen gegenüber dem dargestellten Objekt variieren.

Die Figur 1 zeigt eine perspektivische Darstellung von zwei erfindungsgemäßen Hochstromsteckverbindern 1, 1'. In der kleineren Version des Hochstromsteckverbinders 1 ist eine elektrische Leitung (nicht gezeigt) angeschlossen. In der größeren Version 1' sind zwei elektrische Leitungen angeschlossen. Die größere Version des Hochstromsteckverbinders 1' ist damit in der Lage eine höhere Stromstärke zu übertragen. In Figur 2 ist die Schnittdarstellung der größeren Hochstromsteckverbinderversion 1' gezeigt. Die am Hochstromsteckverbinder 1, 1' angeschlossenen elektrischen Leitungen werden über eine Kabelverschraubung 6, 6' fixiert.

Der Hochstromsteckverbinder 1, 1' weist ein erstes Gehäuseteil 7 auf, in denen ein Stiftkontakt 9 angeordnet ist. Der Stiftkontakt 9 ist in den Figuren 3 und 4 detailliert zu sehen. Der Stiftkontakt 9 weist einen Kontaktbereich K` und einen Anschlussbereich A' auf. Der Kontaktbereich K` des Stiftkontakts 9 ragt steckseitig aus dem ersten Gehäuseteil 7 heraus und bildet im gesteckten Zustand den elektrischen Kontakt mit einer Gerätebuchse (nicht gezeigt).

Der Stiftkontakt 9 ragt mit seinem Anschlussbereich A' in ein zweites Gehäuseteil 8 des Hochstromsteckverbinders 1, 1' hinein. Hier steht der Stiftkontakt 9 in einem elektrisch leitenden Kontakt mit zumindest einem Anschlusskontaktelement 5. An dem Anschlusskontaktelement 5 ist jeweils eine elektrische Leitung (nicht gezeigt) per Crimptechnik angeschlossen. Der Stiftkontakt 9 und das Anschlusskontaktelement 5 bzw. deren Hauptsymmetrieachsen sind orthogonal zueinander ausgerichtet. Dadurch stehen auch die Steckrichtung und die Kabelanschlussrichtung des Hochstromsteckverbinders senkrecht zueinander.

In Figur 6 ist zu erkennen, dass das zweite Gehäuseteil 8 eine offene Gehäusewand 10 aufweist. Die Umrandung der offenen Gehäusewand 10 ist mit einer umlaufenden Nut 11 versehen, in welche eine Dichtung (nicht gezeigt) zur Medienabdichtung des Hochstromsteckverbinders 1, 1' eingelegt ist. Die offene Gehäusewand 10 kann über einen Gehäusedeckel 12 verschlossen werden. Zur modularen Erweiterung des Hochstromsteckverbinders 1' kann auf die offene Gehäusewand 10 ein weiteres Gehäuseteil, nämlich ein drittes Gehäuseteil 13, aufgesetzt werden.

In Figur 2 ist zu erkennen, dass auch das dritte Gehäuseteil 13 mit einem Anschlusskontaktelement 5 versehen ist, welches anschlussseitig mit einer weiteren angeschlossenen Leitung (nicht gezeigt) versehbar ist und kontaktseitig mit dem Stiftkontakt 9 elektrisch kontaktiert ist.

In Figur 5 ist ein erfindungsgemäßes Anschlusskontaktelement 5 im Schnitt dargestellt. Das Anschlusskontaktelement weist beidseitig eine Nut 16 auf. In diese Nuten 16 greifen im zweiten Gehäuseteil 8 angeformte Stege 17 ein, wodurch eine Verdrehsicherung des Anschlusskontaktelements gewährleistet ist. Das Anschlusskontaktelement 5 wird über ein Fixiermittel 14 im zweiten Gehäuseteil 8 fixiert. Das selbe Fixierelement 14 kann natürlich auch für weitere Gehäuseteile, beispielsweise ein drittes Gehäuseteil 13, verwendet werden.

Das Anschlusskontaktelement 5 weist einen Anschlussbereich A und einen Kontaktbereich K auf. Der Anschlussbereich A weist eine zylinderförmige Öffnung 2 auf, die für eine Crimpverbindung mit einer anzuschließenden elektrischen Leitung vorgesehen ist. Der Kontaktbereich K des Anschlusskontaktelements 5 weist eine zylinderförmige Durchgangsöffnung 3 auf. Zur elektrischen Verbindung zwischen Anschlusskontaktelement 5 und Stiftkontakt 9 wird der Stiftkontakt 9 in diese Durchgangsöffnung 3 eingeführt. Innerhalb der Durchgangsöffnung 3 ist ein Kontaktband 4 angeordnet, welches eine zuverlässige elektrische Kontaktierung zwischen Anschlusskontaktelement 5 und Stiftkontakt 9 gewährleistet.

Die Hauptsymmetrieachsen der Crimpöffnung 2 und der Durchgangsöffnung 3 sind orthogonal zueinander ausgerichtet. Dadurch sind Steckrichtung SR und Kabelanschlussrichtung KA des Hochstromsteckverbinders 1, 1' senkrecht zueinander ausgerichtet. Die Leitungen verlaufen damit flach vom Gerät weg, wodurch eine einfache Leitungsführung bzw. -verlegung möglich ist.

Der Kontaktbereich K` des Stiftkontakts 9 wird durch einen umlaufenden Ring 15 abgeschlossen. Vom umlaufenden Ring 15 ausgehend in Richtung seiner Kontaktspitze weist der Kontaktstift 9 ein umlaufendes Gewinde 20 auf. Beim Anschließen des Hochstromsteckverbinders 1, 1' an beispielsweise einen Trafo, wird ein ringförmiger Kabelschuh (nicht gezeigt) um die Kontaktspitze des Kontaktstiftes 9 geführt. Über zumindest eine Gewindeschraube (nicht gezeigt) wird der Kabelschuh fixiert und dabei an die Ringfläche des umlaufenden Rings 15 gepresst. Vorzugsweise wird hier noch eine zweite Gewindeschraube bzw. Kontermutter verwendet, um optimalen Vibrationsschutz zu gewährleisten.

In Figur 7 ist das erste Gehäuseteil 7 des Hochstromsteckverbinders 1 in einer perspektivischen Schnittdarstellung zu sehen. Der Kontaktstift 9 ist so ausgerichtet, dass er mit seinem Kontaktbereich K' in Steckrichtung SR aus dem Isolierkörper 19 herausragt. Der Isolierkörper 19 verläuft oberhalb des umlaufenden Rings - entgegen der Steckrichtung SR - zum ersten Gehäuseteil 7 des Hochstromsteckverbinders 1. Dabei ragt der Isolierkörper 19 aus dem ersten Gehäuseteil 7 heraus und wird lediglich in seinem oberen Bereich vom ersten Gehäuseteil 7 gehalten. Dieser frei verlaufende Teil des Isolierkörpers 19 ragt später in eine Gerätewand bzw. in das Trafogehäuse hinein.

Der Kontaktstift 9 weist in dem Bereich, der innerhalb des Isolierkörpers 19 verläuft, zwei umlaufende Nuten 20, 20' auf. In diese Nuten 20, 20' ist jeweils ein Dichtring 21, 21' eingelegt. Dadurch wird der Hochstromsteckverbinder 1 steckseitig mediendicht abgedichtet.

Der Kontaktstift 9 ragt - entgegen der Steckrichtung SR - aus dem ersten Gehäuseteil 7 heraus in ein zumindest ein zweites Gehäuseteil 8 und ggf. auch in ein drittes Gehäuseteil 13 hinein. In diesem Bereich werden die oben bereits erwähnten Anschlusskontaktelemente 5 an den Stiftkontakt 9 angeschlossen.

Der Kontaktstift 9 weist in Anschlussrichtung einen Absatz 22 auf. Über diesen Absatz 22 kann der Stiftkontakt 9, mithilfe eines Fixierungsmittels 23, in das erste Gehäuseteil 7 fixiert bzw. festgeklemmt werden.

Der Stiftkontakt 9 besteht vorzugsweise aus reinem Kupfer, um eine entsprechende Stromtragfähigkeit zu gewährleisten. Mit reinem Kupfer ist gemeint, dass das Material einen Kupferanteil von mindestens 99 Gewichtsprozent aufweist. Auch das Anschlusskontaktelement oder die Anschlusskontaktelemente können aus einem solchen reinem Kupfer bestehen.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Hochstromsteckverbinder
- 2: Öffnung
- 3: Durchgangsöffnung
- 4: Kontaktband
- 5: Anschlusskontaktelement
- 6: Kabelverschraubung
- 7: Erstes Gehäuseteil
- 8: Zweites Gehäuseteil
- 9: Stiftkontakt
- 10: Offene Gehäusewand
- 11: Nut
- 12: Gehäusedeckel
- 13: Drittes Gehäuseteil
- 14: Fixiermittel
- 15: Umlaufender Ring
- 16: Nut
- 17: Steg
- 18: Gewinde
- 19: Isolierkörper
- 20: Nut
- 21: Dichtring
- 22: Absatz
- 23: Fixierungsmittel

- A, A': Anschlussbereich
- K, K': Kontaktbereich
- KA: Kabelanschlussrichtung
- SR: Steckrichtung

## Patentansprüche

1. Modularer Hochstromsteckverbinder (1), welcher ein erstes Gehäuseteil (7) und ein damit verbundenes zweites Gehäuseteil (8) aufweist,
wobei der Hochstromsteckverbinder (1) zumindest ein im zweites Gehäuseteil (8) angeordnetes Anschlusskontaktelement (5) zur elektrischen Verbindung mit einer anzuschließenden Leitung und einen im ersten Gehäuse Stiftkontakt (9) zur elektrischen Kontaktierung einer Gerätebuchse oder eines Gegensteckverbinders aufweist,
wobei die Anschlusskontaktelemente (5) jeweils einen Anschlussbereich (A) und einen Kontaktbereich (K) aufweisen, wobei der Anschlussbereich (A) eine zylinderförmige Öffnung (2) und der Kontaktbereich (K) eine zylinderförmige Durchgangsöffnung (3) aufweist und wobei der Stiftkontakt (9) zur elektrischen Kontaktierung der Anschlusskontaktelemente (5) in deren Durchgangsöffnungen (3) eingeführt ist,
wobei das zweite Gehäuseteil (8) eine offene Gehäusewand (10) aufweist, welche mit einem Gehäusedeckel (12) verschließbar und wobei an die offene Gehäusewand (10) ein weiteres Gehäuseteil fixierbar ist, in welchem ein weiteres Anschlusskontaktelement (5) angeordnet ist.

2. Modularer Hochstromsteckverbinder (1) nach Anspruch 1
**dadurch gekennzeichnet, dass**
der modulare Hochstromsteckverbinder (1) ein drittes Gehäuseteil (13) aufweist.

3. Modularer Hochstromsteckverbinder (1) nach vorstehendem Anspruch **dadurch gekennzeichnet, dass** der modulare Hochstromsteckverbinder (1) weitere Gehäuseteile, insbesondere ein viertes, ein fünftes und ein sechstes Gehäuseteil, aufweist und dass die weiteren Gehäuseteile analog zum dritten Gehäuseteil (13) ausgeführt sind.

4. Modularer Hochstromsteckverbinder (1) nach Anspruch 2 oder 3 **dadurch gekennzeichnet, dass** in dem zweiten Gehäuseteil (8) und/oder in dem dritten Gehäuseteil (13) und/oder in dem vierten Gehäuseteil und/oder in dem fünften Gehäuseteil und/oder in dem sechsten Gehäuseteil jeweils ein Anschlusskontaktelement (5) angeordnet ist.

5. Modularer Hochstromsteckverbinder (1) nach einem der vorstehenden Ansprüche **dadurch gekennzeichnet, dass** die Öffnung (2) und die Durchgangsöffnung (3) orthogonal zueinander ausgerichtet sind.

6. Modularer Hochstromsteckverbinder (1) nach einem der vorstehenden Ansprüche **dadurch gekennzeichnet, dass** innerhalb der zylinderförmigen Durchgangsöffnung (3) ein umlaufendes Kontaktband (4) angeordnet ist.

7. Modularer Hochstromsteckverbinder (1) nach einem der vorstehenden Ansprüche **dadurch gekennzeichnet, dass** der Stiftkontakt (9) im Wesentlichen zylinderförmig ausgebildet ist und einen Anschlussbereich (A') und einen Kontaktbereich (K') aufweist.

8. Modularer Hochstromsteckverbinder (1) nach vorstehendem Anspruch **dadurch gekennzeichnet, dass** der Kontaktbereich (K') des Stiftkontakts (9) einen umlaufenden Ring (15) aufweist.

9. Modularer Hochstromsteckverbinder (1) nach einem der beiden vorstehenden Ansprüche **dadurch gekennzeichnet, dass** der Kontaktbereich (K') des Stiftkontakts (9) ein umlaufendes Gewinde aufweist.

10. Modularer Hochstromsteckverbinder (1) nach den beiden vorstehenden Ansprüchen **dadurch gekennzeichnet, dass** das umlaufende Gewinde von der Kontaktspitze bis zum umlaufenden Ring (15) verläuft.

11. Modularer Hochstromsteckverbinder (1) nach einem der vier vorstehenden Ansprüche **dadurch gekennzeichnet, dass** der Stiftkontakt (9) im Kontaktbereich eine axiale Öffnung aufweist.

12. Modularer Hochstromsteckverbinder (1) nach einem der vier vorstehenden Ansprüche **dadurch gekennzeichnet, dass** das erstes Gehäuseteil (7) und das damit verbundene zweite Gehäuseteil (8) einteilig ausgeführt sind.

## Claims

1. Modular high-current connector (1) which has a first housing part (7) and connected thereto a second housing part (8), wherein the high-current connector (1) has at least one connection contact element (5), disposed in the second housing part (8), for electrically connecting to a line to be connected, and a pin contact (9), in the first housing, for electrically contacting a device socket or a mating connector, wherein the connection contact elements (5) each have a connection region (A) and a contact region (K), wherein the connection region (A) has a cylindrical opening (2) and the contact region (K) has a cylindrical through-opening (3), and wherein the pin contact (9) for electrically contacting the connection contact elements (5) is introduced into the through-openings (3) of the latter, wherein the second housing part (8) has an open housing wall (10) which is able to be closed with a housing cover (12), and wherein a further housing part is able to be fixed to the open housing wall (10), a further connection contact element (5) being disposed in the further housing part.

2. Modular high-current connector (1) according to Claim 1, **characterized in that** the modular high-current connector (1) has a third housing part (13).

3. Modular high-current connector (1) according to the preceding claim, **characterized in that** the modular high-current connector (1) has further housing parts, in particular a fourth, a fifth, and a sixth housing part, and **in that** the further housing parts are embodied in a manner analogous to that of the third housing part (13).

4. Modular high-current connector (1) according to Claim 2 or 3, **characterized in that** one connection contact element (5) is in each case disposed in the second housing part (8) and/or in the third housing part (13) and/or in the fourth housing part and/or in the fifth housing part and/or in the sixth housing part.

5. Modular high-current connector (1) according to one of the preceding claims, **characterized in that** the opening (2) and the through-opening (3) are oriented orthogonally to each other.

6. Modular high-current connector (1) according to one of the preceding claims, **characterized in that** an encircling contact strip (4) is disposed within the cylindrical through-opening (3).

7. Modular high-current connector (1) according to one of the preceding claims, **characterized in that** the pin contact (9) is configured so as to be substantially cylindrical, and has a connection region (A') and a contact region (K').

8. Modular high-current connector (1) according to the preceding claim, **characterized in that** the contact region (K') of the pin contact (9) has an encircling ring (15).

9. Modular high-current connector (1) according to one of the two preceding claims, **characterized in that** the contact region (K') of the pin contact (9) has an encircling thread.

10. Modular high-current connector (1) according to the two preceding claims, **characterized in that** the encircling thread runs from the contact tip to the encircling ring (15).

11. Modular high-current connector (1) according to one of the four preceding claims, **characterized in that** the pin contact (9) in the contact region has an axial opening.

12. Modular high-current connector (1) according to one of the four preceding claims, **characterized in that** the first housing part (7) and the second housing part (8) connected thereto are integrally embodied.

## Revendications

1. Connecteur enfichable modulaire à courant fort (1), qui comporte une première partie de boîtier (7) et une deuxième partie de boîtier (8) reliée à celle-ci,
le connecteur enfichable à courant fort (1) comportant au moins un élément de contact et de raccordement (5) disposé dans la deuxième partie de boîtier (8) et destiné à être relié électriquement à une ligne à raccorder et un contact à broche (9) situé dans le premier boîtier et destiné à venir en contact électrique avec une douille d'appareil ou un connecteur enfichable homologue,
les éléments de contact et de raccordement (5) comportant chacun une zone de raccordement (A) et une zone de contact (K), la zone de raccordement (A) comportant une ouverture cylindrique (2) et la zone de contact (K) comportant une ouverture de passage cylindrique (3) et le contact à broche (9) étant inséré dans les ouvertures de passage (3) afin de venir en contact électrique avec les éléments de contact et de raccordement (5),
la deuxième partie de boîtier (8) comportant une paroi de boîtier ouverte (10) qui peut être fermée par un couvercle de boîtier (12), et une autre partie de boîtier pouvant être fixée sur la paroi de boîtier ouverte (10), dans laquelle est disposé un autre élément de contact et de raccordement (5).

2. Connecteur enfichable modulaire à courant fort (1) selon la revendication 1, **caractérisé en ce que** le connecteur enfichable modulaire à courant fort (1) comporte une troisième partie de boîtier (13).

3. Connecteur enfichable modulaire à courant fort (1) selon la revendication précédente, **caractérisé en ce que**
le connecteur enfichable modulaire à courant fort (1) comporte d'autres parties de boîtier, en particulier une quatrième, une cinquième et une sixième partie de boîtier, et **en ce que** les autres parties de boîtier sont conçues de manière analogue à la troisième partie de boîtier (13).

4. Connecteur enfichable modulaire à courant fort (1) selon la revendication 2 ou 3,
**caractérisé en ce que**
un élément de contact et de raccordement (5) est disposé dans la deuxième partie de boîtier (8) et/ou dans la troisième partie de boîtier (13) et/ou dans la quatrième partie de boîtier et/ou dans la cinquième partie de boîtier et/ou dans la sixième partie de boîtier.

5. Connecteur enfichable modulaire à courant fort (1) selon l'une des revendications précédentes, **caractérisé en ce que**
l'ouverture (2) et l'ouverture de passage (3) sont orientées orthogonalement l'une à l'autre.

6. Connecteur enfichable modulaire à courant fort (1) selon l'une des revendications précédentes, **caractérisé en ce que**
une bande de contact circonférentielle (4) est disposée à l'intérieur de l'ouverture de passage cylindrique (3) .

7. Connecteur enfichable modulaire à courant fort (1) selon l'une des revendications précédentes, **caractérisé en ce que**
le contact à broche (9) est sensiblement cylindrique et comporte une zone de raccordement (A') et une zone de contact (K').

8. Connecteur enfichable modulaire à courant fort (1) selon la revendication précédente, **caractérisé en ce que**
la zone de contact (K') du contact à broche (9) comporte une bague circonférentielle (15).

9. Connecteur enfichable modulaire à courant fort (1) selon l'une des deux revendications précédentes, **caractérisé en ce que**
la zone de contact (K') du contact à broche (9) comporte un filetage circonférentiel.

10. Connecteur enfichable modulaire à courant fort (1) selon les deux revendications précédentes, **caractérisé en ce que**
le filetage circonférentiel s'étend de la pointe de contact jusqu'à la bague circonférentielle (15).

11. Connecteur enfichable modulaire à courant fort (1) selon l'une des quatre revendications précédentes, **caractérisé en ce que**
le contact à broche (9) comporte une ouverture axiale dans la zone de contact.

12. Connecteur enfichable modulaire à courant fort (1) selon l'une des quatre revendications précédentes, **caractérisé en ce que**
la première partie de boîtier (7) et la deuxième partie de boîtier (8) reliée à celle-ci sont réalisées d'une seule pièce.
